# EUROPÄISCHE PATENTSCHRIFT

(11) **EP 3 027 998 B1**
(45) Veröffentlichungstag und Bekanntmachung des Hinweises auf die Patenterteilung: **22.03.2017**
(21) Anmeldenummer: 13745400.5
(22) Anmeldetag: 02.08.2013
(51) Int. Cl.: F28F 3/00, F25B 39/02

(54) **VERDAMPFERWÄRMEÜBERTRAGER**
EVAPORATOR HEAT EXCHANGER
ÉCHANGEUR DE CHALEUR À ÉVAPORATEUR

(43) Veröffentlichungstag der Anmeldung: 08.06.2016
(73) Patentinhaber: MAHLE Behr GmbH & Co. KG, 70469 Stuttgart (DE)
(72) Erfinder: GESKES, Peter, 73760 Ostfildern (DE); MERCADER QUINTANA, David, 71638 Ludwigsburg (DE); SCHLEIER, Gerd, 71409 Schwaikheim (DE); SCHMIDT, Michael, 74321 Bietigheim-Bissingen (DE)
(74) Vertreter: BRP Renaud & Partner mbB Rechtsanwälte Patentanwälte Steuerberater
(86) Internationale Anmeldenummer: PCT/EP2013/066248
(87) Internationale Veröffentlichungsnummer: WO 2015/014406

(56) Entgegenhaltungen:
- EP-A2- 0 889 298
- DE-U1-202010 015 374
- GB-A- 1 214 219
- US-A- 2 846 198

## Beschreibung

Die vorliegende Erfindung betrifft einen Verdampferwärmeübertrager zum Verdampfen von flüssigem Arbeitsmedium gemäß dem Oberbegriff des Anspruchs 1.

Solch ein Wärmeübertrager ist bekannt aus DE 20 2010 015374 U1.

Zur weiteren Absenkung des Kraftstoffverbrauchs bei Nutzkraftfahrzeugen und Personenkraftwagen wird versucht, einen Teil der Energie des Abgases zurückzugewinnen. Dies kann thermisch erfolgen, d.h. die Energie des Abgases wird beispielsweise zur Beheizung eines Fahrgastinnenraums oder zur Beheizung des Verbrennungsmotors bzw. des Getriebes verwendet. In einer seit einiger Zeit diskutierten Variante wird dem Abgas zwar auch thermische Energie entnommen, diese wird dem Verbrennungsmotor jedoch in mechanischer Form wieder zurückgeführt. Dieses Verfahren basiert dabei auf einem Dampfkraftprozess, bei dem ein bestimmtes Arbeitsmedium in einem Verdampfer verdampft und überhitzt wird und in einem sich daran anschließenden Expander, beispielsweise einer Turbine, entspannt wird, wodurch mechanische Energie erzeugt wird. Die Verdampfung erfolgt dabei mittels Beheizung über das Abgas. Das zu verdampfende Arbeitsmedium wird dabei üblicherweise zuerst in einem Verdampfer auf Siedetemperatur aufgeheizt, dann verdampft und anschließend überhitzt. Dies kann in einem Kraftfahrzeug prinzipiell an zwei unterschiedlichen Orten erfolgen. Zum einen kann in einem Verdampfer, der anstelle eines Abgaskühlers eingesetzt wird, Wärme aus dem Abgas entzogen werden, um das Arbeitsmedium zu verdampfen. Hierbei wird das Abgas durch die Verdampfung des zu verdampfenden Fluides abgekühlt und dann zusammen mit der Frischluft wieder dem Motor zugeführt. Zum anderen soll auch der Hauptabgasstrom als Wärmequelle genutzt werden, um hier in einem sogenannten Hauptabgasverdampfer ebenfalls Arbeitsmedium zu verdampfen. Ein derartiger Hauptabgasverdampfer wird dabei üblicherweise von den Fahrzeugherstellern hinter dem Schalldämpfer bzw. hinter die gesamte Abgasnachbehandlung im Abgasstrang angeordnet. Alternativ kann auch die Ladeluft bei aufgeladenen Motoren als Wärmequelle genutzt werden.

Aus der WO 2012/010349 A1 ist ein gattungsgemäßer Verdampferwärmeübertrager zum Verdampfen von flüssigem Arbeitsmedium und zur Nutzung von Abwärme eines Verbrennungsmotors bekannt. Bei dem bekannten System soll ein Einleiten des Arbeitsmediums in die dem Verbrennungsmotor zugeführte Verbrennungsluft aufgrund einer Undichtigkeit oder Leckage an dem Verdampferwärmeübertrager im Wesentlichen ausgeschlossen sein. Hierzu ist wenigstens ein erster Strömungskanal von wenigstens einer ersten Begrenzungskomponente gebildet und wenigstens ein zweiter Strömungskanal von wenigstens einer zweiten Begrenzungskomponente, wobei von zumindest einer dieser Begrenzungskomponenten eine fluidleitende Verbindung in die Umgebung oder in einen Aufnahmeraum besteht, so dass bei einer Leckage an den Begrenzungskomponenten das Arbeitsmedium in die Umgebung oder in den Aufnahmeraum einleitbar ist.

Im Stand der Technik beschriebene Konzepte eines mit Gas betriebenen Verdampferwärmeübertragers sehen vor, das Risiko einer Vermischung von Gas und Arbeitsmedium zu verringern. Wenn beispielsweise ein fluoriertes Kältemittel in das Abgas strömt und mit diesem dem Verbrennungsmotor zugeführt und in diesem verbrannt wird, entsteht Flusssäure, die an einem Auspuff austreten und dort Schäden hervorrufen kann. Wird anstelle dieses Kältemittels beispielsweise ein Alkohol verwendet, so würde bei einer Leckage der Alkohol im Verbrennungsmotor mit verbrannt werden, was sich durch eine schlagartige Leistungserhöhung des Verbrennungsmotors bemerkbar machen würde. Dies ist insbesondere für ungeübte Fahrer unter Umständen nur schwierig handzuhaben. Die vorliegende Erfindung beschäftigt sich daher mit dem Problem, für einen Verdampferwärmeübertrager der gattungsgemäßen Art eine verbesserte Ausführungsform anzugeben, bei welchem ein unerwünschtes Vermischen von Arbeitsmedium und Gas, insbesondere Abgas oder Ladeluft, ausgeschlossen werden kann.

Dieses Problem wird erfindungsgemäß durch den Gegenstand des unabhängigen Anspruchs gelöst. Vorteilhafte Ausführungsformen sind Gegenstand der abhängigen Ansprüche.

Die vorliegende Erfindung beruht auf dem allgemeinen Gedanken, einen Leckagekanal bzw. Leckageraum zwischen einem ersten, Arbeitsmedium führenden Strömungskanal und einem zweiten, Gas, insbesondere Abgas oder Ladeluft, führenden Strömungskanal vorzusehen und dabei sowohl den ersten Strömungskanal als auch den Leckagekanal bzw. den Leckageraum durch zwei Deckplatten sowie eine dazwischen angeordnete und profilierte Fluidscheibe in besonders konstruktiv einfacher Weise auszubilden. Der erfindungsgemäße Verdampferwärmeübertrager zum Verdampfen von flüssigem Arbeitsmedium besitzt dabei ein Gehäuse, in welchem besagter erster Strömungskanal zum Durchleiten des Arbeitsmediums und der zweite Strömungskanal zum Durchleiten des Gases angeordnet sind. Durch eine Wärmeübertragung von dem Gas, beispielsweise Ladeluft oder Abgas, auf das Arbeitsmedium erfolgt ein Verdampfen desselben, wodurch dieses anschließend in einer Expansionsmaschine, beispielsweise in einer Turbine, entspannt werden kann und dadurch mechanische Arbeit leistet. Wie erwähnt sind erfindungsgemäß der erste Strömungskanal sowie zumindest ein Leckagekanal und/oder ein Leckageraum durch zwei vergleichsweise starke Deckplatten sowie eine dazwischen angeordnete und profilierte Fluidscheibe gebildet, wobei ein aus zwei Deckplatten und einer dazwischenliegenden Fluidscheibe gebildetes Scheibenpaket somit den ersten Strömungskanal sowie den zumindest einen fluidisch davon getrennten Leckagekanal bzw. Leckageraum beherbergt. Die Verbindung zwischen den beiden Deckplatten und der dazwischen angeordneten Fluidscheibe erfolgt stoffschlüssig, beispielsweise über eine Lötverbindung. Zwischen zwei benachbarten Scheibenpaketen ist dabei jeweils ein zweiter Strömungskanal angeordnet, in welchem das wärmeübertragende Gas, beispielsweise Abgas oder Ladeluft, strömt. Bei einem Bruch der Fluidscheibe und/oder bei einem Versagen der Lötnaht zwischen der Fluidscheibe und der Deckplatte erfolgt ein Übertreten des Arbeitsmediums vom ersten Strömungskanal in den Leckagekanal bzw. in den Leckageraum und kann von dort abgeführt werden, ohne dass es zu einer direkten Vermischung mit dem im zweiten Strömungskanal strömenden Gas, beispielsweise Abgas, führt. In gleicher Weise kann der Leckagekanal bzw. der Leckageraum auch zum Abführen von aus dem zweiten Strömungskanal in unerwünschter Weise austretenden Gas genutzt werden, sofern beispielsweise ein Lösen einer Lötverbindung zwischen der Fluidscheibe und der Deckplatte oder ein Brechen einer Wand der Fluidscheibe zu einer fluidischen Verbindung zwischen dem Leckagekanal und dem zweiten Strömungskanal führen würde. Auch hierdurch kann das nunmehr in den Leckagekanal bzw. in den Leckageraum strömende Gas abgeführt und dadurch eine direkte Vermischung mit dem Arbeitsmedium im ersten Strömungskanal vermieden werden. Der Leckagekanal bzw. der Leckageraum bildet somit eine natürliche, zwischen den beiden Strömungskanälen liegende Sicherungsbarriere. Der Leckagekanal bzw. der Leckageraum ist üblicherweise mit Luft gefüllt.

Zweckmäßig ist die Festigkeit eines Materials der Fluidscheibe geringer als die Festigkeit einer an der Fluidscheibe angeordneten Deckplatte. Dies bewirkt eine Art Sollbruchstelle der Fluidscheibe, so dass bei einer Überlastung des Verdampferwärmeübertragers im Bereich des ersten Strömungskanals ein Durchtritt des im ersten Strömungskanals geführten Arbeitsmedium in den Leckagekanal erfolgt. Bricht beispielsweise die Fluidscheibe, dehnt sich unter Umständen die den ersten Strömungskanal begrenzende Deckplatte aus und staucht die beispielsweise im zweiten Strömungskanal angeordnete Rippenstruktur. Beim Dehnen der Deckplatte kann sich dabei eine die Fluidscheibe mit dieser Deckplatte verbindende Lötnaht lösen, wodurch eine fluidische Verbindung zwischen dem ersten Strömungskanal und dem Leckagekanal geschaffen wird. Von diesem kann das Arbeitsmedium ohne Mischen mit dem im zweiten Strömungskanal strömenden Gas abgeführt werden. In gleicher Weise kann eine derartige Sollbruchstelle auch durch eine geringere Wandstärke bzw. Materialdicke der Fluidscheibe im Vergleich zu den damit verbundenen Deckplatten ausgebildet werden. Wichtig ist dabei stets, dass bei einer Überlastung zuerst die Fluidscheibe bricht bzw. reißt und nicht die Deckplatten. Auf diese Weise kann unabhängig von der Versagensart stets gewährleistet werden, dass der zwischen dem ersten und dem zweiten Strömungskanal liegende Leckagekanal bzw. Leckageraum zur Abführung des Arbeitsmediums bzw. des Gases genutzt werden kann. Der Leckagekanal bzw. der Leckageraum sind vorzugsweise umlaufend auf der Fluidscheibe eingeprägt, wobei größere Flächen als Leckageraum und kleinere als Leckagekanal bezeichnet werden.

Bei einer weiteren vorteilhaften Ausführungsform der erfindungsgemäßen Lösung weist der Verdampferwärmeübertrager mehrere übereinandergestapelte Scheibenpakete mit jeweils dazwischen angeordnetem zweitem Strömungskanal auf, wobei der Leckagekanal und/oder der Leckageraum einer Fluidscheibe eine erste Öffnung aufweist und mehrere sich gegenüber angeordnete Deckplatten zweier benachbarter Scheibenpakete jeweils eine zweite Öffnung besitzen, wobei zwischen den zweiten Öffnungen eine Leckagebuchse zur Ausbildung eines (Leckage-)austrittskanals angeordnet ist. Auf diese Weise kann das Leckagefluid bzw. -gas aus dem zweiten Strömungskanal oder das Arbeitsmedium aus dem ersten Strömungskanal zuverlässig abgeleitet werden.

Bei einer vorteilhaften Weiterbildung der erfindungsgemäßen Lösung besitzt das Gehäuse eine Gehäuseöffnung, die über eine Gehäuseleckagebuchse mit der ersten oder der zweiten Öffnung in der Deckplatte eines zu dem Gehäuse benachbart angeordneten Scheibenpakets verbunden ist. Die Gehäuseleckagebuchse sowie sämtliche weitere Leckagebuchsen bilden dabei einen Austrittskanal, auch Leckageaustrittskanal genannt, zur Durchleitung des Leckagefluids, wobei an der Gehäuseleckagebuchse eine Leitung in die Umgebung oder Peripherie anbringbar ist, in deren Bereich ein Sensor angeordnet ist, der zur Messung des Drucks und/oder des Durchflusses und/oder einer chemischen Zusammensetzung des Fluids in der Leitung ausgebildet ist. In dem Austrittskanal herrscht üblicherweise der Umgebungsluftdruck. Zugleich liegt Luft mit üblicher Beschaffenheit vor. Kommt es, aufgrund einer Überlastung, zu einem Brechen bzw. Reißen der Fluidscheibe und damit zu einem Austritt von Arbeitsmedium aus dem ersten Strömungskanal oder Gas aus dem zweiten Strömungskanal in den Leckagekanal, so verändert sich in diesem der Druck, die Temperatur und/oder die chemische Zusammensetzung, da das Leckagefluid, egal ob Abgas oder Arbeitsmedium, andere physikalische und/oder chemische Eigenschaften aufweist als Luft. Wird von dem Sensor eine entsprechende Änderung erfasst, die auf eine Leckage hinweist, so kann dieser beispielsweise eine das Arbeitsmedium fördernde Pumpe bzw. ein Abgasrückführventil in Abhängigkeit des vom Sensor erfassten Signals steuern. Ebenfalls denkbar ist die Ausgabe eines Warnsignals, welches einen Benutzer des Kraftfahrzeuges optisch und/oder akustisch auf eine Fehlfunktion des Verdampferwärmeübertragers hinweist. An dem Sensor liegt - wie oben beschrieben - üblicherweise der Umgebungsluftdruck von ca. 1 bar an. Wird der Verdampferwärmeübertrager in Betrieb genommen, steigt der Druck im Leckagekanal bzw. in dem Leckageraum aufgrund der temperaturbedingten Ausdehnung auf ca. 1-1,5 bar, was normal ist. Steigt der Druck jedoch nicht an, so ist entweder der Sensor defekt oder aber der Leckagekanal bzw. Leckageraum weist eine Undichtigkeit auf, über die ein Druckabbau erfolgen kann. Steigt der Druck während des Betriebs des Verdampferwärmeübertragers deutlich an, so deutet dies üblicherweise auf eine Leckage des ersten Strömungskanals bzw. des zweiten Strömungskanals hin. Die Funktionsweise des Leckagekanals wird somit bei jedem Neustart des Kraftfahrzeuges, insbesondere bei jedem Kaltstart, geprüft.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch,
- Fig. 1: eine Ansicht auf einen erfindungsgemäßen Verdampferwärmeübertrager,
- Fig. 2: eine Schnittdarstellung durch den Verdampferwärmeübertrager im Bereich von ersten und zweiten Strömungskanälen in intaktem Zustand,
- Fig. 3: eine Darstellung wie in Fig. 2, jedoch bei gebrochener Fluidscheibe und Übertritt von Arbeitsmedium in einen Leckagekanal,
- Fig. 4: eine Darstellung wie in Fig. 3, jedoch bei einem Übertritt von Gas aus dem zweiten Strömungskanal in den Leckagekanal,
- Fig. 5: eine mögliche Ausführungsform der erfindungsgemäßen Fluidscheibe,
- Fig. 6: eine Explosionsdarstellung des Verdampferwärmeübertragers,
- Fig. 7: eine Schnittdarstellung durch den Verdampferwärmeübertrager im Bereich des Fluidein- oder -austritts,
- Fig. 8: eine Darstellung wie in Fig. 7, jedoch im Bereich eines Austrittskanals für Leckagefluid,
- Fig. 9: ein Druck-Zeit-Diagramm mit unterschiedlichen Kurven, die auf unterschiedliche Betriebszustände bzw. Leckagen des erfindungsgemäßen Verdampferwärmeübertragers hinweisen.

Entsprechend der Fig. 1, weist ein erfindungsgemäßer Verdampferwärmeübertrager 1 zum Verdampfen von flüssigem Arbeitsmedium 2 (vgl. auch die Fig. 2 bis 4), ein Gehäuse 3 auf, in welchem ein erster Strömungskanal 4 zum Durchleiten des Arbeitsmediums 2 sowie ein zweiter Strömungskanal 5 zum Durchleiten eines Gases 6 angeordnet sind. Ein Erhitzen des Arbeitsmediums 2 erfolgt dabei durch einen Wärmeübertrag des Gases 6, beispielsweise von Abgas oder Ladeluft. Erfindungsgemäß ist nun der erste Strömungskanal 4 durch zwei Deckplatten 7 und 8 sowie eine dazwischen angeordnete und profilierte Fluidscheibe 9 gebildet, wobei die Fluidscheibe 9 zusammen mit den beiden Deckplatten 7 und 8 zugleich zumindest einen von den beiden Strömungskanälen 4, 5 getrennten Leckagekanal 10 bzw. Leckageraum 11 begrenzt. Die zwei Deckplatten 7, 8 bilden zusammen mit einer dazwischen angeordneten Fluidscheibe 9 ein Scheibenpaket 12, wie dies beispielsweise gemäß den Fig. 2 bis 4 illustriert dargestellt ist. Der jeweilige Leckagekanal 10 bzw. der Leckageraum 11 sind dabei seitlich neben bzw. randseitig des ersten Strömungskanals 5 angeordnet, wie dies insbesondere auch der Fig. 5 zu entnehmen ist.

Durch den erfindungsgemäßen Leckagekanal 10 wird eine Barriere zwischen den beiden Strömungskanälen 4, 5 geschaffen, so dass keine direkte Vermischung des Arbeitsmediums 2 mit dem Gas 6 und dadurch eine Beschädigung eines Verbrennungsmotors erfolgen kann. Bei aus dem aus dem Stand der Technik bekannten Verdampferwärmeübertrager strömt das zu verdampfende Arbeitsmedium im Falle einer Leckage in das Abgas und kann, sofern beispielsweise ein fluoriertes Kältemittel, wie z.B. R245fa benutzt wird, im Verbrennungsmotor verbrannt werden, wodurch giftige Flusssäure entsteht. Diese würde am Auspuff austreten und könnte dort Schäden hervorrufen. Wird anstelle eines derartigen Kältemittels Alkohol, z.B. Ethanol oder Methanol, verwendet, so würde bei einer Leckage dieser im Verbrennungsmotor mit verbrannt werden, was sich in einer schlagartigen Leistungserhöhung des Verbrennungsmotors niederschlagen würde. Insbesondere ungeübte Fahrer wären hierdurch einer erhöhten Unfallgefahr ausgesetzt. Durch die erfindungsgemäße Barriere in der Art des Leckagekanals 10 bzw. des Leckageraums 11 kann jedoch bei einem nahezu beliebigen Versagen der Fluidscheibe 9 ein Mischen des Gases 6 mit dem Arbeitsmedium 2 zuverlässig verhindert werden.

Neben dem Vorsehen des Leckagekanals 10 bzw. des Leckageraums 11 (vgl. auch Fig. 5) ist die Festigkeit des Materials für die Fluidscheibe 9 geringer als die Festigkeit der mit der Fluidscheibe 9 verbundenen Deckplatten 7, 8, so dass die Fluidscheibe 9 generell eine Art Sollbruchstelle in dem System des Scheibenpakets 12 darstellt. In ähnlicher Weise kann eine derartige Sollbruchstelle auch durch eine geringere Wandstärke bzw. Materialdicke der Fluidscheibe 9 in Bezug auf die Wandstärke bzw. Materialdicke der Deckplatten 7, 8 realisiert werden.

In Fig. 2 ist dabei der Verdampferwärmeübertrager 1 in normalem Betriebszustand gezeigt, in welchem im zweiten Strömungskanal 5 Gas, insbesondere Abgas, strömt und Wärme an das Arbeitsmedium 2 im ersten Strömungskanal 4 überträgt. Zur besseren Wärmeübertragung kann dabei im zweiten Strömungskanal 5, d.h. zwischen zwei Scheibenpaketen 12, eine Rippenstruktur 13 angeordnet sein. Eine Verbindung der Fluidscheibe 9 mit den beiden Deckplatten 7, 8 bzw. auch eine Verbindung der Rippenstruktur 13 mit den jeweiligen Deckplatten 7, 8 erfolgt dabei vorzugsweise stoffschlüssig, insbesondere über eine Lötverbindung 14.

In Fig. 3 ist nun ein Versagensfall der Fluidscheibe 9 gezeigt, bei welcher die mittlere Fluidscheibe 9 gebrochen ist und dadurch zu einer Deformation bzw. einem nach oben Biegen der stärker dimensionierten Deckplatte 7 geführt hat. Das Deformieren der Deckplatte 7 wiederum führt zu einem Lösen der Lötverbindung 14, wodurch das im ersten Strömungskanal 4 vorhandene Arbeitsmedium 2 in den Leckagekanal 10 fließen kann. Eine fluidische Verbindung mit dem zweiten Strömungskanal 5 und damit mit dem Gas 6 erfolgt nicht.

Gemäß der Fig. 4 ist ein Fall gezeigt, bei welchem die Fluidscheibe 9 ebenfalls aufgrund einer Überlastung gebrochen ist und dabei eine fluidische Verbindung zwischen dem zweiten Strömungskanal 5 und dem Leckagekanal 10 geschaffen hat. Das aus dem zweiten Strömungskanal 5 übertretende Gas 6 kann dabei über den Leckagekanal 10 abgeführt werden, ohne sich mit dem Arbeitsmedium 2 im ersten Strömungskanal 4 zu vermischen. In beiden gezeigten Versagensfällen gemäß den Fig. 3 und 4 kann somit eine unerwünschte Vermischung des Arbeitsmediums 2 mit dem Gas 6 und den daraus resultierenden Schwierigkeiten zuverlässig vermieden werden.

Betrachtet man die Fluidscheibe 9 gemäß der Fig. 5, so kann man an dieser sehr schön den ersten Strömungskanal 4 sowie den randseitig verlaufenden Leckagekanal 10 bzw. dazwischenliegende Leckageräume 11 erkennen. Ebenfalls erkennbar ist eine Fluidzufuhr 15 sowie eine Fluidabfuhr 16, über welche der Fluidscheibe 9 Arbeitsmedium 2 zugeführt bzw. von dieser wieder abgeführt werden kann. Ebenfalls weist die Fluidscheibe 9 eine erste Öffnung 17 auf, über welche der Leckagekanal 10 bzw. der Leckageraum 11 mit einem (Leckage-)Austrittskanal 18 (vgl. Fig. 1) verbunden sind. Mehrere sich gegenüber angeordnete Deckplatten 7, 8 zweier benachbarter Scheibenpakete 12 besitzen zusätzlich jeweils eine zweite Öffnung 19, wobei zwischen zwei zweiten Öffnungen 19 eine Leckagebuchse 20 zur Ausbildung des Austrittskanals 18, insbesondere des Leckageaustrittskanals 18, angeordnet ist. Bei einem zusammengebauten Scheibenpaket 12 fluchten somit die ersten Öffnungen 17 mit den zweiten Öffnungen 19 und den Leckagebuchsen 20 und bilden dadurch den Austrittskanal 18.

Betrachtet man die Fig. 6 weiter, so kann man erkennen, dass die Deckplatten 7, 8 jeweils eine dritte Öffnung 21 zur Durchleitung des Arbeitsmediums 2 durch den ersten Strömungskanal 4 aufweisen, wobei die dritten Öffnungen 21 zwischen sich gegenüberliegenden Deckplatten 7, 8 zweier benachbart zueinander angeordneter Scheibenpakete 12 jeweils durch eine Fluidbuchse 22 miteinander verbunden sind und die Fluidbuchsen 22 einen zumindest teilweise umlaufenden, vom ersten Strömungskanal 4 getrennten Fluidbuchsenringkanal 23 aufweisen, der mit dem Leckagekanal 10 und/oder dem Leckageraum 11 der Fluidscheibe 9 des Scheibenpakets 12 verbunden ist. Hierdurch kann ebenfalls eine Sicherung gegen aus den Fluidbuchsen 22 unerwünscht austretendes Arbeitsmedium 2 geschaffen werden. Die dritten Öffnungen 21 bilden dabei zusammen mit den dazwischen angeordneten Fluidbuchsen 22 und der fluchtend dazu angeordneten Fluidzufuhr 15 bzw. Fluidabfuhr 16 in den Fluidscheiben 9 einen entsprechenden Fluidzuführkanal 24 bzw. Fluidabführkanal 25.

Gemäß der Fig. 7 ist eine Schnittdarstellung durch den erfindungsgemäßen Verdampferwärmeübertrager 1 im Bereich des Fluidzuführkanals 24 bzw. des Fluidabführkanals 25 gezeigt. Die oberste Fluidbuchse 22 ist dabei mit dem Gehäuse 3 über eine Schweißverbindung 26 fluiddicht verschweißt. Zwischen jeweils zwei benachbarten Fluidbuchsen 22 ist dabei ein Scheibenpaket 12 mit zwei Deckplatten 7, 8 und dazwischen angeordnete bzw. verlöteter Fluidscheibe 9 erkennbar.

In Fig. 8 ist eine Schnittdarstellung durch den erfindungsgemäßen Verdampferwärmeübertrager 1 im Bereich des Austrittskanals 18 gezeigt, wobei die oberste Leckagebuchse 20 wiederum über eine Schweißverbindung 26 fluiddicht mit dem Gehäuse 3 verschweißt ist. Die einzelnen Scheibenpakete 12, wiederum bestehend aus den beiden Deckplatten 7, 8 und der dazwischen angeordneten Fluidscheibe 9 sind dabei sowohl miteinander als auch mit den einzelnen Leckagebuchsen 20 über eine jeweilige Lötverbindung 14 fluiddicht verlötet. Die oberste Leckagebuchse 20 wird dabei auch als Gehäuseleckagebuchse 27 bezeichnet. An die Gehäuseleckagebuchse 27 schließt sich eine außerhalb des Verdampferwärmeübertragers 1 weitergehende Leitung 28 (vgl. Fig. 1) in die Umgebung oder die Peripherie an. In der Leitung 28 bzw. dem Austrittskanal 18 kann ein Sensor 29 vorgesehen sein, der zur Messung des Drucks und/oder des Durchflusses und/oder einer chemischen Zusammensetzung des Fluids in der Leitung 28, d.h. insbesondere auch im Leckagekanal 10 bzw. im Austrittskanal 18 ausgebildet ist.

Ebenfalls vorgesehen sein kann eine Steuerungs- und/oder Regelungseinrichtung 30, die zur Auswertung eines von dem Sensor 29 erfassten Signals, insbesondere des Drucks, des Durchflusses und/oder chemischen Zusammensetzung des Fluids, insbesondere des Leckagefluids, in der Leitung 28 und zur Steuerung/Regelung einer das Arbeitsmedium fördernden und nicht gezeigten Pumpe bzw. eines ebenfalls nicht gezeigten Abgasrückführungsventils in Abhängigkeit von dem erfassten Signal ausgebildet ist.

An dem Sensor 29 liegt üblicherweise der Umgebungsluftdruck von ca. 1 bar an, sofern der Verdampferwärmeübertrager 1 ausgeschaltet ist und Umgebungstemperatur aufweist. Dies ist gemäß der Fig. 9 mit der Kurve A gezeigt. Wird der Verdampferwärmeübertrager 1 in Betrieb genommen, so steigt der Druck innerhalb der Leitung 28 bzw. innerhalb der Leckagekanäle 10 aufgrund der temperaturbedingten Ausdehnung der Luft auf ca. 1 bis 1,5 bar an, was gemäß der Fig. 9 mit der Kurve B dargestellt ist. Wird der Verdampferwärmeübertrager 1 in Betrieb genommen und steigt der Druck nicht an, was ebenfalls mit der Kurve A in Fig. 9 gezeigt ist, so ist entweder der Sensor 29 defekt oder aber die Leitung 28 bzw. der Leckagekanal 10 weisen ein Leck auf. Im Falle einer Leckage in der Fluidscheibe 9 steigt der Druck erheblich an, wenn das Arbeitsmedium 2 in den Leckagekanal 10 gelangt, was gemäß der Fig. 9 mit der Kurve C dargestellt ist, und etwas weniger, sofern die Fluidscheibe 9 in Richtung des zweiten Strömungskanals 5 reißt und somit ein Durchtritt von Gas 6 in den Leckagekanal 10 erfolgt, was gemäß der Fig. 9 mit der Kurve D dargestellt ist. Generell kann somit die Funktionsweise des Leckagekanals 10 bei jedem Neustart des Verbrennungsmotors bzw. des Systems geprüft werden, wodurch ebenfalls eine hohe Funktionssicherheit gewährleistet werden kann. Auch kann aufgrund des Kurvenverlaufs unmittelbar auf die Versagensart geschlossen werden.

Generell besitzt der erfindungsgemäße Verdampferwärmeübertrager 1 folgende Vorteile:
- Vermeidung einer unerwünschten Vermischung des Arbeitsmediums 2 mit dem Gas 6, beispielsweise Abgas oder Ladeluft,
- keine Gesundheitsgefährdung bei Kältemitteleinsatz,
- kein Sicherheitsrisiko bei Gebrauch von alkoholischem Arbeitsmedium 2,
- laufende Prüfbarkeit der Funktion des Leckagekonzepts.

## Patentansprüche

1. Verdampferwärmeübertrager (1) zum Verdampfen von flüssigem Arbeitsmedium (2), mit einem Gehäuse (3), in dem ein erster Strömungskanal (4) zum Durchleiten des Arbeitsmediums (2) und ein zweiter Strömungskanal (5) zum Durchleiten eines Gases (6) angeordnet sind, wobei Wärme von dem Gas (6) auf das Arbeitsmedium (2) übertragbar ist,
wobei der erste Strömungskanal (4) durch zwei Deckplatten (7,8) und eine dazwischen angeordnete und profilierte Fluidscheibe (9) gebildet ist,
**dadurch gekennzeichnet, daß** die Fluidscheibe (9) zusammen mit den beiden Deckplatten (7,8) zugleich zumindest einen von den beiden Strömungskanälen (4,5) getrennten Leckagekanal (10) und/oder Leckageraum (11) begrenzt.

2. Verdampferwärmeübertrager nach Anspruch 1,
**dadurch gekennzeichnet,**
**dass** der zumindest eine Leckagekanal (10) und/oder eine Leckageraum (11) seitlich neben bzw. randseitig des ersten Strömungskanals (4) angeordnet ist.

3. Verdampferwärmeübertrager nach einem der vorhergehenden Ansprüche,
**dadurch gekennzeichnet,**
- **dass** die Festigkeit eines Materials der Fluidscheibe (9) geringer als die Festigkeit einer an der Fluidscheibe (9) angeordneten Deckplatte (7,8) ist, und/oder
- **dass** die Fluidscheibe (9) eine geringere Wandstärke bzw. Materialdicke aufweist als die an der Fluidscheibe (9) jeweils angeordneten Deckplatten (7,8).

4. Verdampferwärmeübertrager nach einem der vorhergehenden Ansprüche,
**dadurch gekennzeichnet,**
**dass** jeweils zwei Deckplatten (7,8) mit einer dazwischen angeordneten Fluidscheibe (9) ein Scheibenpaket (12) bilden, das zumindest einen, vorzugsweise zwei, zumindest teilweise im Randbereich umlaufende Leckagekanäle (10) aufweist.

5. Verdampferwärmeübertrager nach Anspruch 4,
**dadurch gekennzeichnet,**
- **dass** der Verdampferwärmeübertrager (1) mehrere übereinander gestapelte Scheibenpakete (12) mit jeweils dazwischen angeordnetem zweiten Strömungskanal (5) aufweist,
- **dass** der Leckagekanal (10) und/oder der Leckageraum (11) einer Fluidscheibe (9) eine erste Öffnung (17) aufweist,
- **dass** mehrere sich gegenüber angeordnete Deckplatten (7,8) zweier benachbarter Scheibenpakete (12) jeweils eine zweite Öffnung (19) aufweisen, wobei zwischen den zweiten Öffnungen (19) eine Leckagebuchse (20) zur Ausbildung eines Austrittskanals (18), insbesondere eines Leckageaustrittskanals (18) angeordnet ist.

6. Verdampferwärmeübertrager nach Anspruch 5,
**dadurch gekennzeichnet,**
**dass** auch die erste Öffnung (17) mit der Leckagebuchse (20) unmittelbar verbunden ist.

7. Verdampferwärmeübertrager nach einem der Ansprüche 4 bis 6,
**dadurch gekennzeichnet,**
**dass** mehrere Deckplatten (7,8) jeweils eine dritte Öffnung (21) zur Durchleitung des Arbeitsmediums (2) durch den ersten Strömungskanal (4) aufweisen, wobei die dritten Öffnungen (21) zwischen sich gegenüberliegenden Deckplatten (7,8) zweier benachbart zueinander angeordneter Scheibenpakete (12) jeweils durch eine Fluidbuchse (22) miteinander verbunden sind und die Fluidbuchse (22) einen zumindest teilweise umlaufenden, vom ersten Strömungskanal (4) getrennten Fluidbuchsenringkanal (23) aufweist, der mit dem Leckagekanal (10) und/oder dem Leckageraum (11) der Fluidscheibe (9) des Scheibenpakets (12) verbunden ist.

8. Verdampferwärmeübertrager nach Anspruch 6 oder 7,
**dadurch gekennzeichnet,**
**dass** das Gehäuse (3) eine Gehäuseöffnung aufweist, die über eine Gehäuseleckagebuchse (20,27) mit der ersten und/oder zweiten Öffnung (17,19) in der Deckplatte (7,8) eines zu dem Gehäuse (3) benachbart angeordneten Scheibenpakets (12) verbunden ist.

9. Verdampferwärmeübertrager nach Anspruch 8,
**dadurch gekennzeichnet,**
**dass** die Gehäuseleckagebuchse (27) und alle weiteren Leckagebuchsen (20) den Austrittskanal (18) zur Durchleitung des Fluids bilden, wobei an der Gehäuseleckagebuchse (27) eine Leitung (28) in die Umgebung oder Peripherie anbringbar ist, die einen Sensor (29) aufweist, der zur Messung des Drucks und/oder des Durchflusses und/oder einer chemischen Zusammensetzung des Fluids in der Leitung (28) ausgebildet ist.

10. Verdampferwärmeübertrager nach einem der Ansprüche 4 bis 9,
**dadurch gekennzeichnet,**
- **dass** im zweiten Strömungskanal (5) zwischen jeweils zwei Scheibenpaketen (12) eine Rippenstruktur (13) angeordnet ist, und/oder
- **dass** die Fluidscheibe (9) zwischen zwei Deckplatten (7,8) verlötet und/oder verschweißt ist.

11. Verdampferwärmeübertrager nach Anspruch 9 oder 10,
**dadurch gekennzeichnet,**
**dass** eine Steuerungs- und/oder Regelungseinrichtung (30) vorgesehen ist, die zur Auswertung eines von dem Sensor (29) erfassten Signals, insbesondere des Drucks, des Durchflusses und/oder der chemischen Zusammensetzung des Fluids in der Leitung (28) und zur Steuerung/Regelung einer das Arbeitsmedium (2) fördernden Pumpe und/oder eines Abgasrückführungsventil in Abhängigkeit von dem erfassten Signal ausgebildet ist.

## Claims

1. An evaporator heat exchanger (1) for evaporating liquid working medium (2), having a housing (3), in which a first flow channel (4) for conducting the working medium (2) and a second flow channel (5) for conducting a gas (6) are arranged, wherein heat is transferable from the gas (6) to the working medium (2),
wherein
the first flow channel (4) is formed by two cover plates (7, 8) and a profiled fluid plate (9) arranged in between,
wherein the fluid plate (9), together with the two cover plates (7, 8), at the same time delimits at least one leakage channel (10) and/or leakage space (11) that is separated from the two flow channels (4, 5).

2. The evaporator heat exchanger as claimed in claim 1,
**characterized**
**in that** the at least one leakage channel (10) and/or leakage space (11) is arranged laterally next to or at the periphery of the first flow channel (4).

3. The evaporator heat exchanger as claimed in either of the preceding claims,
**characterized**
- **in that** the strength of a material of the fluid plate (9) is less than the strength of a cover plate (7, 8) arranged on the fluid plate (9), and/or
- **in that** the fluid plate (9) has a smaller wall thickness or material thickness than the cover plates (7, 8) respectively arranged on the fluid plate (9).

4. The evaporator heat exchanger as claimed in one of the preceding claims,
**characterized**
**in that** in each case two cover plates (7, 8) form a plate pack (12) with a fluid plate (9) arranged in between, said plate pack (12) having at least one, preferably two leakage channels (10) encircling at least partially in the peripheral region.

5. The evaporator heat exchanger as claimed in claim 4, **characterized**
- **in that** the evaporator heat exchanger (1) has a plurality of plate packs (12) stacked on top of one another with in each case a second flow channel (5) arranged in between,
- **in that** the leakage channel (10) and/or the leakage space (11) in a fluid plate (9) has a first opening (17),
- **in that** a plurality of cover plates (7, 8), arranged opposite one another, of two adjacent plate packs (12) each have a second opening (19), wherein a leakage bushing (20) for forming an outlet duct (18), in particular a leakage outlet duct (18), is arranged between the second openings (19).

6. The evaporator heat exchanger as claimed in claim 5,
**characterized**
**in that** the first opening (17) is also connected directly to the leakage bushing (20).

7. The evaporator heat exchanger as claimed in one of claims 4 to 6,
**characterized**
**in that** a plurality of cover plates (7, 8) each have a third opening (21) for conducting the working medium (2) through the first flow channel (4), wherein the third openings (21) are each connected together, between mutually opposite cover plates (7, 8) of two plate packs (12) arranged adjacent to one another, by a fluid bushing (22), and the fluid bushing (22) has an at least partially encircling fluid bushing annular channel (23) that is separated from the first flow channel (4), said fluid bushing annular channel (23) being connected to the leakage channel (10) and/or the leakage space (11) in the fluid plate (9) of the plate pack (12).

8. The evaporator heat exchanger as claimed in claim 6 or 7,
**characterized**
**in that** the housing (3) has a housing opening which is connected, via a housing leakage bushing (20, 27), to the first and/or second opening (17, 19) in the cover plate (7, 8) of a plate pack (12) arranged adjacent to the housing (3).

9. The evaporator heat exchanger as claimed in claim 8,
**characterized**
**in that** the housing leakage bushing (27) and all further leakage bushings (20) form the outlet duct (18) for conducting the fluid, wherein a line (28) into the surroundings or periphery is attachable to the housing leakage bushing (27), said line (28) having a sensor (29) which is configured to measure the pressure and/or the flow rate and/or a chemical composition of the fluid in the line (28).

10. The evaporator heat exchanger as claimed in one of claims 4 to 9,
**characterized**
- **in that** a rib structure (13) is arranged in the second flow channel (5) between in each case two plate packs (12), and/or
- **in that** the fluid plate (9) is soldered and/or welded between two cover plates (7, 8).

11. The evaporator heat exchanger as claimed in claim 9 or 10,
**characterized**
**in that** provision is made of an open-loop and/or closed-loop control device (30) which is configured to evaluate a signal detected by the sensor (29), in particular the pressure, the flow rate and/or the chemical composition of the fluid in the line (28), and for the open-loop/closed-loop control of a pump delivering the working medium (2) and/or of an exhaust gas recirculation valve depending on the signal detected.

## Revendications

1. Echangeur de chaleur à évaporateur (1) servant à évaporer un milieu de travail (2) liquide, avec un boîtier (3), dans lequel un premier canal d'écoulement (4) servant à acheminer le milieu de travail (2) et un deuxième canal d'écoulement (5) servant à acheminer un gaz (6) sont disposés, dans lequel de la chaleur peut être transférée du gaz (6) au milieu de travail (2),
dans lequel le premier canal d'écoulement (4) est formé par deux plaques de recouvrement (7, 8) et un disque de fluide (9) disposé entre ces dernières et profilé,
cependant
le disque de fluide (9) délimite, conjointement avec les deux plaques de recouvrement (7, 8), dans le même temps au moins un canal de fuite (10) et/ou un espace de fuite (11) séparé des deux canaux d'écoulement (4, 5).

2. Echangeur de chaleur à évaporateur selon la revendication 1,
**caractérisé en ce**
**que** l'au moins un canal de fuite (10) et/ou l'au moins un espace de fuite (11) sont disposés latéralement à côté ou côté bord du premier canal d'écoulement (4).

3. Echangeur de chaleur à évaporateur selon l'une quelconque des revendications précédentes,
**caractérisé en ce**
- **que** la résistance d'un matériau du disque de fluide (9) est inférieure à la résistance d'une plaque de recouvrement (7, 8) disposée au niveau du disque de fluide (9), et/ou
- **que** le disque de fluide (9) présente une épaisseur de paroi ou une épaisseur de matériau inférieure à celle des plaques de recouvrement (7, 8) respectivement disposées au niveau du disque de fluide (9).

4. Echangeur de chaleur à évaporateur selon l'une quelconque des revendications précédentes,
**caractérisé en ce**
**que** respectivement deux plaques de recouvrement (7, 8) forment avec un disque de fluide (9) disposé entre ces dernières une pile de disques (12), qui présente au moins un, de préférence deux, canaux de fuite (10) circulant au moins en partie dans la zone de bord.

5. Echangeur de chaleur à évaporateur selon la revendication 4,
**caractérisé en ce**
- **que** l'échangeur de chaleur à évaporateur (1) présente plusieurs piles de disques (12) empilées les unes sur les autres avec respectivement un deuxième canal d'écoulement (5) disposé entre ces dernières,
- **que** le canal de fuite (10) et/ou l'espace de fuite (11) d'un disque de fluide (9) présente une première ouverture (17),
- **que** plusieurs plaques de recouvrement (7, 8) disposées les unes en regard des autres de deux piles de disques (12) adjacentes présentent respectivement une deuxième ouverture (19), dans lequel une douille de fuite (20) servant à réaliser un canal d'évacuation (18), en particulier un canal d'évacuation de fuite (18), est disposée entre les deuxièmes ouvertures (19).

6. Echangeur de chaleur à évaporateur selon la revendication 5,
**caractérisé en ce**
**que** la première ouverture (17) est également reliée directement à la douille de fuite (20).

7. Echangeur de chaleur à évaporateur selon l'une quelconque des revendications 4 à 6,
**caractérisé en ce**
**que** plusieurs plaques de recouvrement (7, 8) présentent respectivement une troisième ouverture (21) servant à acheminer le milieu de travail (2) à travers le premier canal d'écoulement (4), dans lequel les troisièmes ouvertures (21) sont reliées entre elles respectivement par une douille de fluide (22) entre des plaques de recouvrement (7, 8) se faisant face de deux piles de disques (12) disposées de manière adjacente l'une par rapport à l'autre et la douille de fluide (22) présente un canal annulaire de douille de fluide (23) circulant au moins en partie, séparé du premier canal d'écoulement (4), lequel est relié au canal de fuite (10) et/ou à l'espace de fuite (11) du disque de fluide (9) de la pile de disques (12).

8. Echangeur de chaleur à évaporateur selon la revendication 6 ou 7,
**caractérisé en ce**
**que** le boîtier (3) présente une ouverture de boîtier, qui est reliée, par l'intermédiaire d'une douille de fuite de boîtier (20, 27), à la première et/ou à la deuxième ouverture (17, 19) dans la plaque de recouvrement (7, 8) d'une pile de disques (12) disposée de manière adjacente au boîtier (3).

9. Echangeur de chaleur à évaporateur selon la revendication 8,
**caractérisé en ce**
**que** la douille de fuite de boîtier (27) et toutes les autres douilles de fuite (20) forment le canal de sortie (18) servant à acheminer le fluide, dans lequel un conduit (28) peut être installé dans les environs ou en périphérie au niveau de la douille de fuite de boîtier (27), lequel présente un capteur (29), qui est réalisé pour mesurer la pression et/ou le débit et/ou une composition chimique du fluide dans le conduit (28).

10. Echangeur de chaleur à évaporateur selon l'une quelconque des revendications 4 à 9,
**caractérisé en ce**
- **qu'**une structure nervurée (13) est disposée dans le deuxième canal d'écoulement (5) entre respectivement deux piles de disques (12), et/ou
- **que** le disque de fluide (9) est brasé et/ou soudé entre deux plaques de recouvrement (7, 8).

11. Echangeur de chaleur à évaporateur selon la revendication 9 ou 10,
**caractérisé en ce**
**qu'**un dispositif de commande et/ou de régulation (30) est prévu, lequel est réalisé pour analyser un signal détecté par le capteur (29), en particulier la pression, le débit et/ou la composition chimique du fluide dans le conduit (28) et pour commander/réguler une pompe refoulant le milieu de travail (2) et/ou une soupape de retour de gaz d'échappement en fonction du signal détecté.
